# EUROPÄISCHE PATENTSCHRIFT

(11) **EP 1 076 752 B1**
(45) Veröffentlichungstag und Bekanntmachung des Hinweises auf die Patenterteilung: **02.07.2003**
(21) Anmeldenummer: 99929052.1
(22) Anmeldetag: 28.04.1999
(51) Int. Cl.: E06B 3/30, E06B 3/263, E06B 7/23, E06B 7/14

(54) **RAHMENVERKLEIDUNG ZUR WÄRMEDÄMMUNG VON FENSTERN**
FRAME COVERING FOR HEAT INSULATION IN WINDOWS
GARNITURE DE CADRE POUR L'ISOLATION THERMIQUE DE FENETRES

(30) Priorität: 07.05.1998 DE 19822128
(43) Veröffentlichungstag der Anmeldung: 21.02.2001
(73) Patentinhaber: Kolaschnik, Achim Klaus, 30853 Langenhagen (DE)
(72) Erfinder: Kolaschnik, Achim Klaus, 30853 Langenhagen (DE)
(74) Vertreter: Seewald, Jürgen, Dipl.-Ing.
(86) Internationale Anmeldenummer: DE9901266
(87) Internationale Veröffentlichungsnummer: WO99058801

(56) Entgegenhaltungen:
- EP-A- 0 014 498
- DE-A- 2 432 746
- DE-A- 2 518 800
- DE-A- 2 630 463
- DE-C- 19 716 556
- DE-U- 9 313 387
- FR-A- 2 714 693

## Beschreibung

Die vorliegende Erfindung betrifft eine Rahmenverkleidung zur Wärmeisolierung von Fenstern mit Isolierglasscheiben.

Die zunehmend höheren Anforderungen an die Isolierwirkung von Fenstern, die gemäß bestehenden bzw. zu erwartenden Vorschriften zu erfüllen sind, lassen sich hinsichtlich der Verglasung realisieren, nicht jedoch bei den in der Regel für Einfach-Fenster verwendeten Werkstoffen der Rahmenmaterialgruppe 1 (Holz/Kunststoff).

Die besten Isoliergläser erreichen bereits einen Wärmedurchgangskoeffizienten (K-Wert) von 0,4 Wm²K, während mit Holz oder Kunststoff nur ein K-Wert von 1,3 Wm²K erzielt werden kann. Eine neue, demnächst in Kraft tretende Wärmeschutzverordnung fordert einen Wärmedurchgangskoeffizienten (KF-Wert) für das gesamte Fenster von 1, was mit der bisherigen Technik nicht erreichbar ist.

Aus der DE-A-25 18 800 ist ein Fassadenelement mit einer Fensteröffnung bekannt. Dieses Fassadenelement besitzt eine Außenhaut und eine Innenhaut aus Blech, wobei der Zwischenraum zwischen diesen beiden Häuten mit einem Isoliermaterial gefüllt ist. Das trifft nicht nur für den Bereich der Fensteröffnung zu, sondern für das gesamte Fassadenelement. Im Bereich der Fensteröffnung ist eine Stufe ausgebildet, die integraler Bestandteil des Fassadenelements ist. Diese Stufe ist über den Flügelrahmen des Fensters vorgezogen und verläuft parallel zu diesem bzw. zur Ebene der Glasscheibe. Am Ende der Stufe ist eine dauerelastische Dichtung befestigt, deren Lippen an der Fensterscheibe anliegen. Wenn das Fassadenelement als äußeres Verkleidungs- und Dämmelement benutzt wird, so erfolgt seine Anbringung direkt an eine Wand. In diesem Fall ist das Fassadenelement in gleichbleibender Stärke ohne Stufe im Bereich der Fensteröffnung ausgeführt.

Der Erfindung liegt die Aufgabe zugrunde, eine Rahmenverkleidung zur Verbesserung der Wärmedämmung von Fenstern zu schaffen.

Die gestellte Aufgabe wird mit einer Rahmenverkleidung der eingangs genannten Art durch die Merkmale im Anspruch 1 gelöst.

Durch die erfindungsgemäße Vorrichtung wird der wärmetechnisch kritische Isolierglasscheibenrand-Verbund überdeckt, und in Verbindung mit dem Wärmedämmstoff läßt sich problemlos ein KF-Wert von weniger als 1 erreichen.

In Ausgestaltung der Erfindung ist die dauerelastische Dichtung lösbar in das Ende des abgebogenen Teils der Schale eingesetzt, z.B. mit einem Profil eingerastet.

Vorteilhafte Weiterbildungen der Erfindung ergeben sich aus den übrigen abhängigen Ansprüchen.

Aus der DE-OS 26 21 365 ist ein Blendrahmen bekannt, der auf seiner Außenseite mit einer Schale aus witterungsbeständigem Material versehen ist, wobei die Schale an ihrem Ende eine dauerelastische Dichtung trägt, die an der Glasscheibe anliegt. Hierdurch soll die Abdichtung des Fensters verbessert werden, jedoch erfolgt dort nicht wie bei der Erfindung eine Verbesserung der Wärmedämmung des Fensters.

Die Erfindung wird nachfolgend anhand von in der Zeichnung dargestellten Ausführungsbeispielen näher erläutert. In der Zeichnung stellen dar:
- Fig. 1: einen Vertikalschnitt von Blend- und Flügelrahmen eines Holzfensters mit der erfindungsgemäßen separaten Schale;
- Fig. 2: einen Vertikalschnitt von Blend- und Flügelrahmen eines Kunststoff- oder Metallfensters mit der erfindungsgemäßen integrierten Schale.

Fig. 1 zeigt im Schnitt ein Holzfenster, das aus einem Blendrahmen 1 und einem Flügelrahmen 2 besteht, in dem eine Dreifach-Isolierglasscheibe 3 mittels einer Glasleiste 4 fixiert ist. Auf der Außenseite des Blendrahmens 1 ist eine doppelwandige einen Zwischenraum 17 bildende Schale 5 aus witterungsbeständigem Material, z.B. aus PVC oder Aluminium befestigt, beispielsweise mittels Schrauben 6, die von der Innenseite des Blendrahmens 1 in die innere Wand der Schale 5 eingeschraubt werden. Abstandswinkel 7 an der Schale 5 sorgen für einen Abstand vom Blendrahmen 1. Die Schale 5 ist an ihren vom Mauerwerk 8 abgekehrten Seiten mit einem einwärts in Richtung auf die Glasscheibe 3 abgebogenen Abschnitt 9 versehen, der an seinem freien Ende mit einer dauerelastischen Dichtung 10 versehen ist, die mit ihrem einen Ende in den Abschnitt 9 eingeclipst ist und mit ihrem anderen Ende an der Glasscheibe 3 anliegt, so daß von der Schale 5 mit der dauerelastischen Dichtung 10 der Übergang zwischen Blendrahmen 1 und Glasscheibe 3 überbrückt wird. In der doppelwandigen Schale 5 befindet sich ein Polyurethanschaum, der bei Wahl der Wärmeleitfähigkeitsgruppe 25 bei einer Dicke von 6 cm zu einem K-Wert der Schale 5 von 0,5 Wm²K führt. Durch Veränderung der Dämmstoffstärke, der Art oder der WL-Gruppe kann der K-Wert den jeweiligen Anforderungen angepaßt werden.

Der Blendrahmen 1 und die Schale 5 sind oben und unten in üblicher Weise mittels Polyurethanschaum und mechanischen Befestigungsmitteln mit dem Mauerwerk 8 verbunden. An der Außenseite der Schale 5 und auf der Wand bzw. Fensterbank sorgt ein komprimiertes Dichtungsband 11 für die geeignete Abdichtung.

Im unteren Bereich ist der Blendrahmen 1 mit Durchgangsbohrungen 12 versehen, die sich von einer Entwässerungskehle 13 im Blendrahmen 1 in den Zwischenraum zwischen Blendrahmen 1 und Schale 5 erstrecken und sich durch Bohrungen 14 in der Schale 5 bis zu einer Abtropfnase 15 in der Schale 5 fortsetzen, von wo die Flüssigkeit über die Fensterbank 16 abgeleitet wird. Der Abstandswinkel 7 wirkt in diesem Bereich als Auffangrinne, aus der das Wasser durch die Bohrungen 14 nach außen abläuft.

Die Teile der Schale 5 werden auf Gehrung geschnitten und zu einem Rahmen verbunden. Anschließend werden sie von innen mit dem Blendrahmen 1 verschraubt.

Bei dem Ausführungsbeispiel von Fig. 2 handelt es sich um ein Kunststoff- bzw. Aluminiumfenster, wobei gleiche Teile mit gleichen Bezugsziffern wie in Fig. 1 versehen sind. Die Schale 5 ist hierbei mit dem Profil des Blendrahmens 1 integriert, wobei das Profil einschließlich der Schale 5 in einem Arbeitsgang durch Extrusion hergestellt wird.

Die Schale 5 kann durch Profilierung vielfältig variiert werden, um jeglichen optischen und technischen Anforderungen zu genügen. Bei Ausbildung des Fensters mit Kämpfern und Pfosten als horizontale und vertikale Fensterteilung kann die Schale 5 durch doppelwandige, U-förmige Elemente mit zwei an der Scheibe anliegenden Dichtungen ergänzt werden. Natürlich ist die erfindungsgemäße Vorrichtung zur Verbesserung der Wärmedämmung auch bei Festverglasungen einsetzbar.

## Patentansprüche

1. Rahmenverkleidung zur Wärmeisolierung von Fenstern mit Isolierglasscheiben, die aus einer Schale (5) aus witterungsbeständigem Material besteht, und einen Zwischenraum (17) bildet, der mit einem Wärmedämmstoff ausgefüllt ist, **dadurch gekennzeichnet, daß** die Rahmenverkleidung als doppelwandige Schale (5) am Blendrahmen (1) des Fensters befestigbar oder als integraler Bestand des Blendrahmens (1), wenn er aus Kunststoff oder Metall besteht, ausgebildet ist, wobei ihre inneren Enden einwärts auf die ist, wobei ihre inneren Enden einwärts auf die Isolierglasscheibe (3) hingebogen sind und in einer dauerelastischen Dichtung (10) enden, die an der Isolierglasscheibe (3) anliegt.

2. Rahmenverkleidung nach Anspruch 1, **dadurch gekennzeichnet, daß** die dauerelastische Dichtung (10) lösbar in das Ende des abgebogenen Teils (9) der Schale (5) eingesetzt ist.

3. Rahmenverkleidung nach Anspruch 1 oder Anspruch 2, **dadurch gekennzeichnet, daß** der Zwischenraum (17) eine Breite zwischen 2 und 10 cm hat.

4. Rahmenverkleidung nach einem der vorherigen Ansprüche, **dadurch gekennzeichnet, daß** durch den Zwischenraum (17) verlaufende Entwässerungsbohrungen (14) vorgesehen sind.

## Claims

1. Frame covering for thermal insulation of windows having panes of insulating glass, which covering consists of a shell (5), made of weathering-resistant material, and forms a cavity (17) that is filled with a thermal insulation material, **characterised in that** the frame covering is constructed as a double-walled shell (5) that can be fixed to the window frame (1) of the window or as an integral component of the window frame (1) if it is made of plastic or metal, wherein its inner ends are bent inwards onto the pane (3) of insulating glass and terminate in a permanently elastic seal (10) that is in contact with the pane (3) of insulating glass.

2. Frame covering according to Claim 1, **characterised in that** the permanently elastic seal (10) is fitted in the end of the bent part (9) of the shell (5) such that it can be removed.

3. Frame covering according to Claim 1 or Claim 2, **characterised in that** the cavity (17) has a width of between 2 and 10 cm.

4. Frame covering according to one of the preceding claims, **characterised in that** drainage holes (14) running through the cavity (17) are provided.

## Revendications

1. Chambranle de fenêtre avec double vitrage, qui est constitué d'une coque (5) à double paroi en une matière résistante aux intempéries et qui forme un espace intermédiaire (17) rempli d'un matériau calorifuge, **caractérisé en ce que** le chambranle sous forme de coque (5) à double paroi peut être fixé sur le donnant (1) de la fenêtre ou conçu comme partie intégrante du dormant (1), si celui-ci est en matière artificielle ou en métal, les extrémités intérieures étant tournées vers l'intérieur, en direction du double vitrage (3) et se terminant dans une garniture d'étanchéité élastique permanent, qui repose contre le double vitrage (3).

2. Chambranle de fenêtre suivant la revendication 1, **caractérisé en ce que** la garniture d'étanchéité élastique permanent (10) est insérée, de manière amovible, dans l'extrémité de la pièce recourbée (9) de la coque (5).

3. Chambranle de fenêtre suivant la revendication 1 ou la revendication 2, **caractérisé en ce que** l'espace intermédiaire (17) présente une largeur comprise entre 2 et 10 cm.

4. Chambranle de fenêtre suivant une des revendications précédentes, **caractérisé en ce que** des forures de drainage (14) sont prévues.
